# EUROPÄISCHE PATENTSCHRIFT

(11) **EP 0 136 371 B1**
(45) Veröffentlichungstag und Bekanntmachung des Hinweises auf die Patenterteilung: **27.01.1988**
(21) Anmeldenummer: 83109920.5
(22) Anmeldetag: 04.10.1983
(51) Int. Cl.: D06B 5/16

(54) **Verfahren zur Nassbehandlung und Trocknung textiler Wickelkörper**
Method for the wet treatment and drying of textile yarn packages
Procédé de traitement au mouillé et de séchage de bobines de fil textile

(43) Veröffentlichungstag der Anmeldung: 10.04.1985
(73) Patentinhaber: Thies GmbH & Co., D-4420 Coesfeld (DE)
(72) Erfinder: Ameling, Bernhard, D-4420 Coesfeld (DE)
(74) Vertreter: Meyer-Roxlau, Reiner Ferdinand, Dipl.-Ing.

(56) Entgegenhaltungen:
- EP-A- 0 034 390
- FR-A- 2 003 379
- US-A- 4 341 361

## Beschreibung

Die Erfindung betrifft ein Verfahren zur Nassbehandlung und Trocknung textiler Wickelkörper

Eine besondere Nassbehandlung textiler Wikkelkörper besteht im Färben derselben, woran anschliessend eine Nachbehandlung mindestens im Wege des Spülens, regelmässig jedoch im Wege des Seifens, daran anschliessenden Spülens und Avivierens erfolgt, wonach die Wickelkörper getrocknet werden.

Zur eingangs bezeichneten Behandlung werden die Wickelkörper nach Aufstecken auf Wikkelträger und Befestigen letzterer an einem Trägersystem mitsamt letzterem in einen Nassbehandlungskessel, den sogenannten eigentlichen Färbeapparat, eingebracht. In diesem Kessel werden die Wickelkörper mittels Färbeflotte gefärbt, die dazu in der Regel in einem permanenten Umlauf durch die Wickelkörper steht. Nach Abschluss des Färbevorgangs wird die verbrauchte Färbeflotte abgelassen, wonach allerdings noch immer eine erhebliche Färbeflottenrestmenge im Textilgut enthalten ist. Diese zurückgehaltene Restmenge ist von verschiedenen Faktoren abhängig, beispielsweise von der Wickelungsdichte des Textilguts und der kapillaren Flüssigkeitsaufnahmekapazität. Üblicherweise werden die Wikkelkörper mit einer Dichte von ca. 250 g/I bis 500 g/I hergestellt. Dies bedeutet unter der Annahme des spezifischen Gewichts sowohl der Färbeflotte als auch gemeinsam der Färbeflotte und des Textilguts - hier nach dem Ablaufenlassen der Färbeflotte - je zu 1000 g/I, dass nach dem Ablaufenlassen der Färbeflotte sich im Fall der Dichte des Textilguts von 250 g/I noch 0,750 Färbeflotte und im Fall der Dichte des Textilguts von 500 g/I noch 0,500 1 Färbeflotte in der jeweiligen Textilgutmenge befinden.

Die gesamte noch im Textilgut verbleibende Flottenmenge muss vor einer Nachbehandlung vollständig abgeführt werden. Hierzu wird durch die im Nassbehandlungskessel auf dem Trägersystem befindlichen Wickelkörper solange Frischwasser hindurchgeführt, bis die ursprünglich in den Wickelkörpern enthaltene Färbeflotte ausgewaschen ist. Daher bildet der Nassbehandlungskessel gleichzeitig den Nachbehandlungsbehälter. Dieser Spülvorgang kann entweder ein kontinuierlicher oder ein diskontinuierlicher sein. Hieran können sich dann noch auszuführende Nachbehandlungsvorgänge, wie beispielsweise Avivieren, anschliessen, wobei auf jeden Nachbehandlungsvorgang ein erneutes Spülen folgen muss.

Anschliessend werden bei der bekannten Verfahrensweise die Wickelträger einzeln manuell und unter Zuhilfenahme mechanischer Hebemittel in eine Zentrifuge umgesetzt und dort zentrifugiert. Durch dieses Zentrifugieren wird erreicht, dass in den Wickelkörpern anschliessend im Vergleich zu der nach dem Ablassen der Spülflotte aus dem Nassbehandlungskessel im Textilgut befindlichen restlichen Spülflotte nur noch halb soviel Spülwasser enthalten ist. Die soweit «trokken» zentrifugierten Wickelträger werden anschliessend wiederum einzeln manuell und unter Zuhilfenahme mechanischer Hebeeinrichtungen auf ein Trägersystem aufgesetzt und in einen Trockner eingebracht, wo die abschliessende Trocknung stattfindet.

Anstelle des Zentrifugierens einzelner Wickelträger bei dem bekannten Verfahren ist im Zusammenhang mit diesem auch bereits der Versuch unternommen worden, alle noch auf dem Trägersystem befindlichen Wickelträger gleichzeitig in einem geschlossenen Raum unter Vakuum zu setzen, um so eine bessere Entwässerung vor dem eigentlichen Trocknungsvorgang zu erreichen. Diese Vakuumentwässerung hat sich jedoch in ihrem Wirkungsgrad als dem Zentrifugieren einzelner Wickelträger deutlich unterlegen erwiesen.

Ein wesentlicher Nachteil der vorstehend beschriebenen bekannten Verfahrensweise besteht darin, dass vor Beginn der Nachbehandlung und nach dem Ablassen der Färbeflotte aus dem Nassbehandlungskessel in den textilen Wickelkörpern noch eine sehr erhebliche restliche Färbeflottenmenge enthalten ist. Demzufolge können die textilen Wickelkörper nur eine entsprechend geringe Spülwassermenge aufnehmen, so dass der bei jedem einzelnen Spülvorgang erreichte Fortschritt der Ausspülung restlicher Färbeflotte nur verhältnismässig gering ist, was eine häufige Wiederholung der Spülvorgänge erforderlich macht. Parallel hierzu wird insgesamt eine sehr grosse Spülwassermenge benötigt, so dass die bekannte Verfahrensweise zum einen sehr zeitaufwendig und zum anderen sehr kostspielig ist, letzteres ganz besonders angesichts der Notwendigkeit, dass die verbrauchten Spülwassermengen aufbereitet werden müssen, bevor sie frei abgelassen werden dürfen. Im übrigen ist auch der Verbrauch elektrischer Energie für die bei allen Nachbehandlungsvorgängen insbesondere dem Spülen erforderliche Umwälzung der Nachbehandlungsflotte entsprechend sehr gross. Hinzu kommt in nachteiliger Weise der verhältnismässig grosse Aufwand manueller Arbeit für die einzelnen Umsetzvorgänge.

Der Erfindung liegt daher die Aufgabe zugrunde, ein Verfahren zur Nassbehandlung und Trocknung textiler Wickelkörper zu schaffen, mittels dessen die vorstehend angegebenen Nachteile überwunden werden, nämlich dass deutlich weniger Frischwasser zum Ausspülen benötigt wird und damit weniger verbrauchtes Spülwasser zur Beseitigung ansteht, dass der gesamte Energieverbrauch gesenkt wird und auch möglichst wenig manueller Arbeitsaufwand anfällt.

Diese Aufgabe wird erfindungsgemäss mittels eines Verfahrens zur Nassbehandlung und Trocknung textiler Wickelkörper gelöst, und zwar durch
a) Aufstecken der Wickelkörper auf Wickelträger eines Trägersystems,
b) Einbringen des mit Wickelkörpern bestückten Trägersystems in einen Nassbehandlungskessel,
c) Nassbehandeln der Wickelkörper in dem Nassbehandlungskessel,
d) Ablassen der Behandlungsflotte aus dem Nassbehandlungskessel,
e) Umsetzen des mit Wickelkörpern bestückten Trägersystems aus dem Nassbehandlungskessel in eine Zentrifuge,
f) Zentrifugieren der Wickelkörper zur Entfernung der Behandlungsflotten-Restmenge,
g) Nass-Nachbehandeln (Spülen mit Frischwasser) der Wickelkörper,
h) erneutes Zentrifugieren zur Entfernung der Spülwasser-Restmenge, wobei die Verfahrensschritte g) und h) mehrmals wiederholt werden,
i) Trocknen der Wickelkörper.

Durch die erfindungsgemässe Ausbildung des Verfahrens ist im Vergleich zu der bekannten Verfahrensweise erreicht, dass infolge des Zentrifugierens sowohl im Anschluss an das Ablassen der Färbeflotte aus dem Nassbehandlungskessel als auch im Anschluss an jeden einzelnen Nass-Nachbehandlungsschritt die noch in den Wickelkörpern befindliche restliche Färbeflottemenge stark reduziert wird, so dass bei jedem weiteren Nass-Nachbehandlungsschritt mehr Frischwasser zugeführt werden kann mit der Folge, dass die Anzahl der Nass-Nachbehandlungsschritte zur Erreichung eines gleichen Ausspülungsgrades erheblich reduziert wird. Gleichzeitig wird aber auch die dabei benötigte Frischwassermenge wie rechnerisch ohne weiteres nachzuweisen ist, ebenfalls merklich reduziert, obwohl bei jedem einzelnen Nass-Nachbehandlungsschritt mehr Frischwasser zuzuführen ist als bei der vorbekannten Verfahrensweise.

Ausgehend von der Annahme, dass nach dem Ablaufenlassen der Färbeflotte bzw. des Spülwassers in jedem gemeinsamen Liter Wickelgut und Färbeflotte bzw. Spülwasser noch A g Färbeflotte bzw. Spülwasser enthalten sind, ergeben sich bei Zuführung von X g Frischwasser je gemeinsamem Liter Wickelgut und Färbeflotte bzw. Spülwasser nach dem Ablaufenlassen für die bekannte Verfahrensweise folgende Verhältnisse: Je Spülung werden X g Frischwasser benötigt, und wird die vorher noch vorhandene Färbeflottenmenge um den Faktor (1 +X/A) reduziert; d.h. nach n Spülgängen sind insgesamt n-X g Frischwasser verbraucht worden, und ist die ursprüngliche Färbeflottenrestmenge von A g reduziert worden auf A/(1 +X/A)" g Färbeflotte.

Ausgehend von den gleichen Annahmen wie eben mit der zusätzlichen Annahme, dass nach dem Ablaufenlassen der Färbeflotte bzw. des Spülwassers ein Zentrifugieren stattfindet, wie dies erfindungsgemäss vorgesehen ist, und zwar soweit gehend, dass die Hälfte der vor dem Zentrifugieren im Wickelgut noch enthaltenen Färbeflotte bzw. Spülwasser abgeführt wird, ergeben sich für die erfindungsgemässe Verfahrensweise folgende Verhältnisse: je Spülung werden (X+A/2) g Frischwasser benötigt, und wird die nach dem Zentrifugieren und damit vor dem Spülen noch vorhandene Färbeflottenmenge A/2 um den Faktor 2-(1+X/A) reduziert, wobei zu beachten ist, dass mit A zwar wiederum die Flottenrestmenge nach dem Ablaufenlassen bezeichnet ist, aber wegen des Zentrifugierens nur A/2 g Färbeflotte bzw. Spülwasser ausgespült werden müssen. Nach n Spülvorgängen sind insgesamt n·(X+A/2) g Frischwasser verbraucht worden, und ist die ursprüngliche Färbeflottenrestmenge vor dem ersten Zentrifugieren von A g und nach dem ersten Zentrifugieren von A/2 g reduziert worden auf A/(2ⁿ(1 +X/A") g Färbeflotte.

Unter Annahme von A=X=750 g ergeben sich die aus der nachfolgenden Tabelle ersichtlichen Verhältnisse für die vorbekannte Verfahrensweise und das erfindungsgemässe Verfahren.

Die Betrachtung der Werte der Tabelle zeigt, dass das erfindungsgemässe Verfahren bei Verwendung gleicher Spülwassergesamtmengen im Verhältnis zur vorbekannten Verfahrensweise bei gleichzeitig weniger Spülschritten eine erheblich bessere Ausspülung erreichen lässt. Die Betrachtung der Werte der Tabelle zeigt andererseits ausgehend von gleich guten Ausspülergebnissen, dass diese im Wege des erfindungsgemässen Verfahrens bei gleichzeitig weniger Spülschritten und weniger Spülwassergesamtverbrauch erreichbar sind. Das erfindungsgemässe Verfahren ist der vorbekannten Verfahrensweise also weit überlegen.

Nachfolgend wird das erfindungsgemässe Verfahren anhand bevorzugter Ausführungsbeispiele von Anlagen zur Durchführung des Verfahrens unter gleichzeitiger Bezugnahme auf die Zeichnungen weiter ins einzelne gehend erläutert; in den Zeichnungen zeigt jede der Figuren ein eigenes Ausführungsbeispiel, das gegenüber denjenigen der anderen Figuren etwas modifiziert ist.

Eingangs der Anlage aller Ausführungsbeispiele ist eine Arbeitsstation I vorgesehen, in der einzelne Wickelkörper 1 an bzw. in Wickelträgern 2 angeordnet werden.

In der nächsten Arbeitsstation 11 der Anlage jedes Ausführungsbeispiels werden mehrere Wikkelträger 2 mit aufgesteckten Wickelkörpern 1 auf einem Trägersystem 3 aufgesetzt.

In der Arbeitsstation I befindet sich ein Färbekessel 4, in den ein komplettes Trägersystem 3 mit aufgesetzten Wickelträgern 2 einsetzbar ist. Der Färbekessel 4 ist selbstverständlich mit den hinlänglich bekannten zum Färben notwendigen Einrichtungen ausgestattet, die der Einfachheit halber zeichnerisch nicht dargestellt sind und im wesentlichen in einer Zu- und Abführungsleitung für die Färbeflotte, einem Umwälzsystem, einem Flottenansatzgefäss, einem Erwärmungssystem, Ventilen, Steuerungssystem und dergleichen bestehen.

An die Arbeitsstation 111 kann eine Arbeitsstation Illa anschliessen, die einer Zwischenlagerung aus dem Färbekessel 4 entnommener Trägersysteme 3 dient. Diese Arbeitsstation ist jedoch nur eine mögliche Zusatzstation bzw. kann auf dem Weg von der Arbeitsstation 111 zur Arbeitsstation IV auch übersprungen werden.

In der Arbeitsstation IV befindet sich ein Behandlungsbehälter 5, in den wiederum komplette Trägersysteme 3 einsetzbar sind. Der Behandlungsbehälter 5 stellt einerseits einen Zentrifugenbehälter dar, andererseits aber auch zugleich den Behälter für eine Nachbehandlung.

Vor der Entnahme der Trägersysteme 3 aus dem Färbekessel 4 der Arbeitsstation 111 wird aus dem Färbekessel 4 die Färbeflotte ablaufen gelassen. Die nach dem Ablaufenlassen der Färbeflotte noch in den Wickelkörpern 1 enthaltene Färbeflotte wird nach dem Umsetzen der Trägersysteme 3 von der Arbeitsstation I in die Arbeitsstation IV in der dortigen Zentrifuge zu einem erheblichen Teil herauszentrifugiert. Im Anschluss an dieses Zentrifugieren findet der erste Nachbehandlungsschritt statt, der in der Regel in einem Spülschritt besteht. Zu diesem Zweck wird über nicht näher dargestellte Zu- und Abführungsleitungen Frischwasser zugeführt und verbrauchtes Frischwasser abgeführt. Nach dem ersten Spülschritt und Ablaufenlassen des verbrauchten Frischwassers bzw. Spülwassers wird wiederum zentrifugiert, so dass auch jetzt wieder nur noch eine reduzierte Spülwasser-Restmenge in den Wickelkörpern enthalten ist. Derartige Spülschritte werden in der Regel mehrfach nacheinander ausgeführt, um einen guten Ausspülungsgrad zu erreichen. Dabei ist jeder dieser Spülschritte mit einer anschliessenden Zentrifugierung verbunden.

In dem Behandlungsbehälter 5 der Arbeitsstation IV kann ausser einer reinen Spülung des Textilguts bzw. der Wickelkörper 1 jegliche andere Art der Nachbehandlung, beispielsweise Seifen, Avivieren und dergleichen, durchgeführt werden. Auch für diese Nachbehandlungsvorgänge gilt, dass jeweils abschliessend zentrifugiert wird, um die Restmenge der jeweiligen Behandlungsflotte nach dem freien Ablaufenlassen derselben weiter zu reduzieren.

In Hinblick auf die Verwendung des Behandlungsbehälters 5 nicht nur als Behälter einer Zentrifuge, sondern auch als Behälter für die Nachbehandlung und hier wiederum in der Form beispielsweise des Avivierens, ist dieser Behälter 5 mit einem Zu- und Abführungs- sowie Umwälzsystem 6 ausgestattet, zu dem auch ein Ansatzgefäss 6a gehört.

In der letzten Arbeitsstation V der Anlage ist ein Trockner 7 vorgesehen, der wiederum zur Aufnahme kompletter Trägersysteme ausgebildet ist. In den Trockner werden Trägersysteme 3 eingebracht, die in der vorausgehenden Arbeitsstation IV nach dem letzten Nachbehandlungsschritt nochmals zentrifugiert worden sind, nachdem zuvor die letzte Nachbehandlungsflotte frei auflaufen gelassen worden ist. Der Trocknungsbehälter 7 der Arbeitsstation V ist selbstverständlich mit entsprechenden Beheizungsmöglichkeiten und Umwälzsystemen, insgesamt mit 8 bezeichnet, ausgestattet, die, da hinlänglich bekannt, hier nicht näher beschrieben werden müssen.

Die Anlage der Figur 2 entspricht identisch derjenigen der Figur 1 mit der einzigen Ausnahme, dass die Arbeitsstationen IV und V der Anlage der Figur 1 bei der Anlage der Figur 2 zusammengefasst sind. Dies bedeutet, dass der Behandlungsbehälter 5 der gemeinsamen Arbeitsstation IV und V den Behälter einer Zentrifuge, den Behälter für eine Nachbehandlung und den Behälter zum Trocknen darstellt. Entsprechend ist dieser Behälter 5 hinsichtlich seiner Zusatzaggregate so ausgebildet, wie die Behälter 5 und 7 der Anlage der Figur 1 gemeinsam.

Die Anlage der Figur 3 entspricht wiederum identisch derjenigen der Figur 1, hier jedoch mit der Ausnahme, dass der Trocknungsbehälter 7 der Arbeitsstation V kein Behälter zum Trocknen eines diskreten Trägersystems 3 ist, sondern ein Durchlauftrockner für aufeinanderfolgende Wikkelkörper 3 bei Ausbildung als Hochfrequenztrockner.

Die für diese Anlage gegebene zeichnerische Darstellung des Auffangens einzelner Wickelkörper 1 an der Arbeitsstation V soll lediglich veranschaulichen, dass nach dem vollständigen Durchlauf eines Wickelträgers 2 durch den Durchlauftrockner 7 dieser Wickelträger aus dem Durchlauftrockner austritt, wobei gleichzeitig die auf den Wickelträgern befindlichen einzelnen Wickelkörper vom Wickelträger entfernt werden. Dieses Entfernen der auf den Wickelträger 2 aufgesetzten Wickelkörper 1 kann ohne weiteres mechanisiert sein.

Im übrigen ist der Einfachheit halber bei der zeichnerischen Darstellung der Anlage der Figur 3 auf die besondere Darstellung der Zusatzeinrichtungen des zum Zentrifugieren und Nachbehandeln dienenden Behälters 5 und des Trockners 7 verzichtet worden.

Betreffend die Detailausbildung der Arbeitsstationen bis V entspricht die Anlage der Figur 4 derjenigen der Figur 1 identisch. Zusätzlich ist hier jedoch eine Hebe- und Transporteinrichtung 9 vorgesehen, deren Detailausbildung jedoch nicht mehr zeichnerisch dargestellt ist. Diese Hebe- und Transporteinrichtung 9 ist im einzelnen jedoch so ausgebildet, dass sie die an den einzelnen Arbeitsstationen einzusetzenden und abzunehmenden Aggregate dort hinbringt, absetzt, aufnimmt und weiterfördert, dies alles unter der Einwirkung einer möglicherweise automatisch arbeitenden Steuereinheit, wozu die Hebe- und Transporteinrichtung 9 in ihrer Gesamtheit zweckmässigerweise als Endloseinrichtung ausgebildet sein sollte.

Wie aus der Darstellung aller Ausführungsbeispiele gezeigter Anlagen ohne weiteres ersichtlich ist, ist lediglich im Falle der Ausbildung des Trockners 7 als Durchlauftrockner für einzeln aufeinanderfolgende Wickelträger 2 ausschliesslich unmittelbar vor diesem Durchlauftrockner 7 eine Entnahme der Wickelträger 2 vom Trägersystem erforderlich. In allen anderen Arbeitsstationen aller vier Ausführungsbeispiele findet keine Umsetzung einzelner Wickelträger 2 statt, sondern werden nachdem das Trägersystem 3 in der Arbeitsstation 11 komplettiert worden ist, ausschliesslich komplette Trägersysteme 3 mit aufgesetzten Wikkelträgern 2 umgesetzt. Hierdurch ist ein wesentlich verkürzter Arbeitsablauf in seiner Gesamtheit erreicht bei gleichzeitiger Minimalisierung bzw. sogar möglicherweise gänzlicher Ausschaltung jeglicher manueller Handhabung.

Im übrigen ist wie vor der Detaitbeschreibung aller Ausführungsbeispiele ausführlich dargelegt durch das Zentrifugieren vor und nach jedem einzelnen Nass-Nachbehandlungsschritt einschliesslich der Spülschritte gewährleistet, dass lediglich stark reduzierte Flotten-Restmengen entfernt werden müssen und damit die Zahl der einzelnen Nass-Nachbehandlungsschritte bei gleichem Nass-Nachbehandlungsgütegrad und gleichzeitiger Reduzierung der jeweiligen Nass-Nachbehandlungsflotte bzw. des aufzuwendenden Frischwassers stark reduziert wird.

Unter Wickelkörper werden auf Spulenkörper aufsitzende textile Garnwickel verstanden; unter Wickelträger werden mehrere säulenförmig zusammengefasste Wickelkörper verstanden; unter Trägersystem wird eine Einrichtung verstanden, bei der mehrere Wickelträger auf einer Trägerplatte oder dergleichen angeordnet sind.

## Patentansprüche

1. Verfahren zur Nassbehandlung und Trocknung textiler Wickelkörper, durch
a) Aufstecken der Wickelkörper auf Wickelträger eines Trägersystems,
b) Einbringen des mit Wickelkörpern bestückten Trägersystems in einen Nassbehandlungskessel,
c) Nassbehandeln der Wickelköprer in dem Nassbehandlungskessel,
d) Ablassen der Behandlungsflotte aus dem Nassbehandlungskessel,
e) Umsetzen des mit Wickelkörpern bestückten Trägersystems aus dem Nassbehandlungskessel in eine Zentrifuge,
f) Zentrifugieren der Wickelkörper zur Entfernung der Behandlungsflotten-Restmenge,
g) Nass-Nachbehandeln (Spülen mit Frischwasser) der Wickelkörper,
h) erneutes Zentrifugieren zur Entfernung der Spülwasser-Restmenge, wobei die Verfahrensschritte g) und h) mehrmals wiederholt werden, i) Trocknen der Wickelkörper.

2. Verfahren nach Anspruch 1, dadurch gekennzeichnet, dass die auf den Wickelkörperträgern aufsitzenden Wickelkörper bereits getrocknet werden, während die Wickelkörperträger noch auf dem Trägersystem aufsitzen.

3. Verfahren nach Anspruch 2, dadurch gekennzeichnet, dass die auf den Wickelkörperträgern aufsitzenden Wickelkörper im Anschluss an das Zentrifugieren nach der letzten Nachbehandlung innerhalb der Zentrifuge getrocknet werden.

4. Verfahren nach Anspruch 1, dadurch gekennzeichnet, dass die auf den Wickelkörperträgern aufsitzenden Wickelkörper erst nach vorangehender Entfernung der Wickelkörperträger vom Trägersystem getrocknet werden.

5. Verfahren nach Anspruch 4, dadurch gekennzeichnet, dass die auf den Wickelkörperträgern aufsitzenden Wickelkörper getrocknet werden, indem die Wickelkörperträger aufeinanderfolgend durch einen Durchlauftrockner geführt werden.

6. Verfahren nach einem der vorhergehenden Ansprüche, dadurch gekennzeichnet, dass die Wickelkörperträger und deren Trägersystem mittels einer automatisch betriebenen Hebe- und Transporteinrichtung den für die Ausführung der einzelnen Behandlungsschritte vorgesehenen Arbeitsstationen zugeführt werden.

## Revendications

1. Procédé de traitement au mouillé et de séchage de bobines de fil textile, par
a) Mise en place des bobines de fil sur des porte-bobines d'un système de support,
b) Introduction du système de support chargé de bobines de fil dans une cuve de traitement au mouillé,
c) Traitement au mouillé des bobines de fil dans la cuve de traitement au mouillé,
d) Vidage du bain de traitement contenu dans la cuve de traitement au mouillé,
e) Transfert du système de support chargé de bobines de fil à partir de la cuve de traitement au mouillé dans une centrifugeuse,
f) Centrifugation des bobines de fil pour éliminer la quantité résiduelle de bains de traitement,
g) Traitement ultérieur au mouillé (rinçage avec de l'eau fraîche) des bobines de fil,
h) Nouvelle centrifugation pour éliminer la quantité résiduelle d'eau de rinçage, les phases g) et h) du procédé étant répétées plusieurs fois, i) Séchage des bobines de fil.

2. Procédé selon la revendication 1, caractérisé en ce que les bobines de fil placées sur les porte-bobines sont déjà séchées pendant que les porte-bobines sont encore en place sur le système de support.

3. Procédé selon la revendication 2, caractérisé en ce qu'à la suite de la centrifugation après le dernier traitement ultérieur, les bobines de fil placées sur les porte-bobines sont séchées dans la centrifugeuse.

4. Procédé selon la revendication 1, caractérisé en ce que les bobines de fil placées sur les porte-bobines ne sont séchées qu'après que les porte-bobines ont été préalablement retirés du système de support.

5. Procédé selon la revendication 4, caractérisé en ce que les bobines de fil placées sur les porte-bobines sont séchées par le fait que les porte-bobines passent successivement à travers un tunnel de séchage.

6. Procédé selon l'une quelconque des revendications 1 à 5, caractérisé en ce que les porte-bobines et leur système de support sont amenés, au moyen d'un dispositif élévateur et transporteur commandé automatiquement, dans les postes de travail prévus pour l'exécution des différentes phases de traitement.

## Claims

1. Method for the wet treatment and drying of textile yarn packages, by
a) Placing of the yarn packages on yarn package supports of a support system,
b) Introduction of the support system fitted with yarn packages into a wet treatment vessel,
c) Wet treatment of the yarn packages in the wet treatment vessel,
d) Draining-off of the treatment mixture from the wet treatment vessel,
e) Transfer of the support system, fitted with yarn packages, from the wet treatment vessel into a centrifuge,
f) Centrifuging of the yarn packages for removing the residual quantity of treatment mixture,
g) Wet after-treatment (rinsing with fresh water) of the yarn packages,
h) Renewed centrifuging for removing the residual quantity of rinsing water, wherein process steps g) and h) are repeated several times, i) Drying of the yarn packages.

2. Method according to Claim 1, characterized in that the yarn packages seated on the yarn package supports are already being dried while the yarn package supports are still seated on the support system.

3. Method according to Claim 2, characterized in that the yarn packages seated on the yarn package supports are dried inside the centrifuge following the centrifuging after the last after-treatment.

4. Method according to Claim 1, characterized in that the yarn packages seated on the yarn package supports are not dried until the yarn package supports have been removed from the support system.

5. Method according to Claim 4, characterized in that the yarn packages seated on the yarn package supports are dried by the yarn package supports being conducted one after another through a straight-through dryer.

6. Method according to one of the preceding Claims, characterized in that the yarn package supports and their support system are fed by means of an automatically operated lifting and transporting device to the working stations provided for the carrying out of the individual treatment steps.
